# FASCICULE DE BREVET EUROPEEN

(11) **EP 3 102 494 B1**
(45) Date de publication et mention de la délivrance du brevet: **27.12.2017**
(21) Numéro de dépôt: 15705678.9
(22) Date de dépôt: 02.02.2015
(51) Int. Cl.: B65D 5/00, B65D 5/22

(54) **PLATEAU EN MATIÈRE EN FEUILLE DE CARTON A MONTAGE MANUEL ET FLAN POUR LA RÉALISATION D'UN TEL PLATEAU**
AUS PAPPEBAHNMATERIAL HERGESTELLTE SCHALE ZUR MANUELLEN MONTAGE UND ROHLING ZUR HERSTELLUNG SOLCH EINER SCHALE
TRAY MADE FROM CARDBOARD SHEET MATERIAL FOR MANUAL ASSEMBLY AND BLANK FOR PRODUCING SUCH A TRAY

(30) Priorité: 03.02.2014 FR 1400297
(43) Date de publication de la demande: 14.12.2016
(73) Titulaire: DS Smith Packaging France, 92800 Puteaux (FR)
(72) Inventeur: BOURDIN, Olivier, F-80800 Villers-Bretonneux (FR)
(74) Mandataire: Benech, Frédéric
(86) Numéro de dépôt international: PCT/FR2015/050232
(87) Numéro de publication internationale: WO 2015/114277

(56) Documents cités:
- EP-A1- 1 746 034
- EP-A1- 2 277 785
- EP-A2- 2 036 827

## Description

La présente invention concerne un plateau en matière en feuille de carton comportant un fond rectangulaire et une ceinture de parois latérales renforcée par des piliers formés par pliage d'une partie des parois, destiné à être monté manuellement.

Elle concerne également un flan pour la réalisation d'un tel plateau.

Elle trouve une application particulièrement importante bien que non exclusive dans le domaine des plateaux de stockage et de transport de produits empaquetés de tout type (rigides ou flexibles) dont l'utilisation n'est pas limitée au transport (nécessitant une bonne rigidité et une bonne résistance à la compression) mais est également appropriée pour le stockage et la présentation des produits en rayons.

De tels plateaux sont modulables et autorisent ainsi un panachage les rendant adaptés à la livraison et/ou à la promotion simultanée de plusieurs produits différents.

Dans le cas où ils sont utilisés avec un couvercle, ils sont d'une ouverture facile. Lorsqu'ils sont ouverts sur le côté, ils permettent alors aux produits d'être visibles en les rendant également directement accessibles aux consommateurs.

On connaît déjà (FR 2 747 643) des plateaux en carton ondulé muni de piliers d'angle obtenus par pliage de rabats d'extrémité.

De tels plateaux, s'ils présentent une bonne résistance à la compression, ne permettent pas une présentation des produits sur les côtés.

On connaît également (EP 2 036 827) des plateaux modulaires munis d'éléments de support connectables au plateau du dessus par le bais de piliers latéraux obtenus par pliage.

De tels emballages nécessitent la présence de tiges de jonction et sont dès lors compliqués à mettre en oeuvre.

Tous ces plateaux sont prévus pour être pliés, collés en étant montés en automatique.

Ils nécessitent donc l'investissement dans des machines couteuses et pas toujours justifié lorsque les quantités recherchées ne sont pas très importantes.

Le document EP 2 277 785 divulgue un plateau comportant toutes les caractéristiques du préambule de la revendication 1. La présente invention vise à fournir un plateau et un flan en matière en feuille de carton répondant mieux que ceux antérieurement connus aux exigences de la pratique, notamment en ce qu'elle permet d'avoir les mêmes avantages de présentation et de solidité qu'avec des plateaux montés en automatique avec des machines, tout en évitant leur coûts et en économisant en surface de carton par rapport aux plateaux existants jusqu'à de l'ordre de 20 %.

Elle est d'une utilisation adaptée à toutes les tailles de produits, à une présentation homogène en linéaire, en PLV ou sur palette, et optimise l'espace de vente tout en facilitant l'accès aux produits et en permettant une excellente identification de la marque.

Avec l'invention, les coûts d'empaquetages multiples sont réduits, du fait du caractère modulaire des plateaux qui sont stockables pour des produits différents sur une même palette et de leur grande flexibilité du fait de leur montage manuel, à la demande et de l'absence de collage.

Une construction du plateau avec un double fond permettant une meilleure résistance au flambage peut également prévue, la possibilité de mettre en oeuvre des cannelures verticales doublées sur les côtés et l'arrière du plateau assurant une meilleure résistance à la compression et une plus grande stabilité de la charge.

Ainsi un ratio Résistance/Surface/poids optimisé est obtenu, et ce avec un carton, qui peut être entièrement recyclé ce qui réduit les émissions de CO2.

Enfin, un tel plateau permet de limiter le nombre de mouvements pour la mise en linéaire, en éliminant la nécessité d'un cutter et/ou de prédécoupes lors de la mise en rayon.

Dans ce but l'invention propose notamment un plateau en matière en feuille de carton comportant un fond rectangulaire et une ceinture de parois latérales, à savoir deux premières parois latérales opposées, dites premières parois, symétriques par rapport à un axe transversal du plateau et respectivement munies chacune d'au moins un élément de renforts, formant pilier et deux secondes parois, à savoir une seconde paroi arrière et une second paroi avant de plus petite hauteur que les autres paroi, chacune de parois étant formée par un double panneau obtenu par rembordement d'un volet interne sur un volet externe, le volet externe de la seconde paroi arrière étant relié au fond par une première ligne de pliage, les volets internes desdites premières parois étant reliés auxdits volets externes, respectivement, par une troisième ligne de pliage double et les volets internes des secondes parois aux volets externes correspondant par des quatrièmes lignes de pliage doubles, les volets internes respectifs étant de mêmes dimensions ou sensiblement de mêmes dimensions que les volets externes respectifs, leurs périphéries libres opposées auxdites quatrième lignes de pliage doubles étant bloquée par frottement et/ou par encliquetage d'ergots avec la face supérieure et/ou des évidements correspondants du fond du plateau, et les volets internes des premières parois comportant chacun un panneau central rectangulaire de longueur l inférieure à la largeur L du fond, ledit panneau étant relié à une de ses extrémités latérales par une cinquième ligne de pliage à l'élément de renfort formant pilier muni d'un rabat d'extrémité, dit premier rabat coopérant avec la face interne du volet externe de la seconde paroi avant, ledit élément de renfort étant replié et bloqué par rapport audit panneau central par le biais d'un rabat latéral, dit second rabat, relié au volet externe de la première paroi par une sixième ligne de pliage double située du côté opposé aux deuxièmes lignes de pliage, caractérisé en ce que le volet externe de la seconde paroi arrière est relié aux volets externes des deux premières parois par des deuxièmes lignes de pliage perpendiculaires à la première ligne de pliage. Dans des modes de réalisation avantageux, on a de plus et/ou par ailleurs recours à l'une et/ou à l'autre des dispositions suivantes :
- l'élément de renfort est formé par trois languettes verticales, reliées entre elles par des septièmes lignes de pliage, les deux premières languettes formant ledit pilier et la troisième languette, d'extrémité, étant bloquée par encliquetage d'un ergot de blocage solidaire du second rabat latéral dans un évidement le long de la septième ligne de pliage en vis à vis correspondant ;
- le côté du volet externe des premières parois comportant la sixième ligne de pliage est en biais par rapport à la verticale sur sa partie supérieure le long de ladite sixième ligne et comprend en partie inférieure un troisième rabat agencé pour coopérer avec la face interne du premier rabat correspondant, la quatrième ligne de pliage de la seconde paroi avant étant double ;

- chaque volet externe d'une première paroi comprend, du côté opposé aux troisièmes lignes de pliage et relié par une huitième ligne de pliage, un volet inférieur replié sur la face supérieure du fond du plateau pour former un demi double fond au plateau ;
- les deux volets inférieurs formant demi double-fonds comprennent des moyens de verrouillage de l'un avec l'autre ;
- les troisièmes lignes de pliage et la quatrième ligne de pliage de la seconde paroi arrière comprenant des tenons découpés dans lesdites troisième et quatrième lignes, en excroissance par rapport aux volets internes correspondants, et le fond du plateau comprend des évidements de forme complémentaire et disposés au droit desdits tenons, pour encastrement des tenons du plateau du dessous.

L'invention propose également un flan permettant d'obtenir un plateau tel que décrit ci-dessus.

L'invention propose ainsi un flan, pour la constitution d'un plateau, comportant un fond rectangulaire et une ceinture de parois latérales, à savoir deux premières parois latérales opposées, dites premières parois, symétriques par rapport à un axe transversal du plateau et deux secondes parois, à savoir une seconde paroi arrière et une second paroi avant, de plus petite hauteur que les autres parois, chacune de parois étant formée par un volet interne et un volet externe, le volet externe de la seconde paroi arrière étant relié au fond par une première ligne de pliage, les volets internes desdites premières parois étant reliés auxdits volets externes, respectivement, par une troisième ligne de pliage double et les volets internes des secondes parois aux volets externes correspondant par des quatrièmes lignes de pliage doubles, les volets internes respectifs étant de même dimensions ou sensiblement de mêmes dimensions que les volets externes respectifs, et les volets internes des premières parois comportant chacun un panneau central rectangulaire de longueur inférieure à la largeur L du fond, ledit panneau étant relié à une de ses extrémités latérales par une cinquième ligne de pliage à un élément de renfort formant pilier lorsque le plateau est formé, muni d'un rabat d'extrémité, dit premier rabat agencé pour coopérer avec la face interne du volet externe de la seconde paroi avant quand le plateau est formé, ledit élément de renfort étant agencé pour être replié et bloqué par rapport audit panneau central par le biais d'un rabat latéral, dit second rabat, relié au volet externe de la première paroi par une sixième ligne de pliage double située du côté opposé aux deuxièmes lignes de pliage, caractérisé en ce que le volet externe de la seconde paroi arrière est relié aux volets externes des deux premières parois par des deuxièmes lignes de pliage perpendiculaires à la première ligne de pliage. Dans un mode de réalisation avantageux chaque volet externe d'une première paroi comprend, du côté opposé aux troisièmes lignes de pliage et relié par une huitième ligne de pliage, un volet inférieur replié sur la face supérieure du fond du plateau pour former un demi double fond au plateau.

Avantageusement les deux volets inférieurs forment double fond comprenant des moyens de verrouillage de l'un avec l'autre (par exemple par tenon/mortaise).

L'invention sera mieux comprise à la lecture de la description qui suit d'un mode de réalisation donné ci-après à titre d'exemple non limitatif. La description se réfère aux dessins qui l'accompagnent dans lesquels :
La figure 1 est une vue en perspective d'un plateau selon un mode de réalisation de l'invention.
La figure 2 est une vue en plan du flan permettant d'obtenir un plateau du type représenté à la figure 1.
Les figures 3 et 4 sont des vues en perspective d'empilage sur palettes de plusieurs plateaux selon le mode de réalisation de la figure 1.
Les figures 5A à 5J montrent les étapes de montage en manuel du plateau de la figure 1 à partir d'un flan du type de la figure 2.

La figure 1 montre un plateau 1, en feuille de carton ondulé, par exemple de trois millimètres d'épaisseur, comportant un fond rectangulaires 2 et une ceinture 3 de parois rectangulaire ou sensiblement rectangulaires, à savoir deux premières parois opposées 5, 7 et deux secondes parois opposées 4, 6.

Les secondes parois 4, 6 forment respectivement une paroi avant 4 et arrière 6.

Dans le mode de réalisation plus particulièrement décrit ici, les premières parois latérales 5, 7 présentent une symétrie par rapport à un plan transversal du plateau selon un axe 8.

Chacune des premières parois 5, 7 comporte en outre un élément de renfort 9 formant un pilier.

Le pilier est de section sensiblement triangulaire de base incluse dans la paroi correspondante et présentant une arrête verticale 9', faisant saillie à l'intérieure du plateau.

Le pilier s'étend sur toute la hauteur du plateau, à savoir la hauteur des parois latérales 5, 7, ou est légèrement supérieur en dépassant par le dessus de quelque dixième de millimètre (par exemple entre 0.5 mm et 2.5 mm).

Chaque pilier 9 est positionné en retrait de la paroi avant 4, c'est-à-dire à une distance de celle-ci comprise entre 5% et 40% de la longueur des parois latérales 5, 7 considérée.

La paroi avant 4 est de plus petite hauteur que les trois autres parois, latérales 5, 7 et arrière 6, sensiblement de même hauteur.

La hauteur de la paroi avant 4 est par exemple comprise entre 1/10^{e} et 1/5^{e} de la hauteur totale du plateau (i.e. des autres parois) par exemple de 3 cm pour une hauteur de 15 cm.

De cette manière, le contenu du plateau 1 est rendu très accessible.

Chaque parois 4, 5, 6, 7 est formée par rembordement, à savoir le repliement d'un volet en carton sur un autre volet de même dimensions ou sensiblement de même dimensions, les deux étant reliés entre eux par une double ligne de pliage formant ainsi une paroi à double panneau (ou volet).

Plus précisément, et en référence à la figure 2, le plateau est formé par pliage du flan F. Celui-ci comprend des volets internes 10, 11, 12, 13 c'est-à-dire ayant une surface en regard de l'intérieur du plateau, sur lesquels sont repliés des volets externes 14, 15, 16, 17 de forme identique ou sensiblement identique aux volets internes correspondants.

Le volet externe 16 est relié sur un côté au volet de fond 2 par une première ligne de pliage 18 (par exemple double), et de part et d'autre aux volets externes 14, 15 des deux premières parois 5, 7, par des deuxièmes lignes de pliage 19, 20.

Les deuxièmes lignes de pliage 19, 20 sont perpendiculaires à la première ligne de pliage 18.

Les première parois 5, 7 comprennent également les volets internes 10, 11, reliés d'une part aux volets externes 14, 15, respectivement, par une troisième ligne de pliage 21, 22 double et d'autre part (de façon prédécoupée) au volet interne 12.

Les troisièmes lignes de pliage 21, 22 comprennent des tenons Tr découpés dans ladite troisième ligne, en excroissance par rapport aux volets internes correspondants, le fond du plateau comprenant des évidements Er de forme complémentaire et disposés au droit desdits tenons, pour encastrement des tenons du plateau du dessous.

Le volet externe 16 est relié du côté opposé au fond, au volet interne 12 par une quatrième ligne de pliage 23 double, et forme la paroi arrière 6 par repliage du volet interne 12 sur lui.

Le volet interne 13 de la seconde paroi 4 est quant à lui relié au volet externe 17 correspondant par une quatrième ligne doubles de pliage 24.

La quatrième ligne de pliage 23 de la seconde paroi arrière comprend également au moins un tenon découpé Tr en excroissance par rapport au volet interne correspondant, ici encore le fond du plateau comprenant un ou des évidements Er de forme complémentaire, et disposés au droit desdits tenons, pour encastrement des tenons du plateau du dessous.

Les volets internes 10, 11, 12, 13 respectifs sont de mêmes dimensions ou sensiblement de mêmes dimensions que les volets externes 14, 15, 16, 17 correspondants.

Les volets internes 10, 11, 12, 13 comprennent chacun quant-à-eux un bord périphérique libre 25, 26, 27, 28 opposé auxdites quatrième lignes de pliage doubles 21, 22, 23, 24, munis d'ergots 30, 31 ; 32, 33 ; 34, 35 ; 36, 37, 38 en saillie par rapport à eux.

Ces ergots sont bloqués par frottement et/ou par encliquetage avec la face supérieure 29 du fond 2 et/ou viennent s'encastrer dans des petits évidements rectangulaires 39, 40 ; 41, 42 correspondants du fond 2 du plateau.

Les volets internes 10, 11 des premières parois 5, 7 comportent chacun un panneau central 43, 44 rectangulaire de longueur l inférieure à la largeur L du fond 2.

La longueur l est par exemple comprise entre 200 mm et 380 mm pour une largeur L comprise entre 320 mm et 450 mm par exemple 380.

Du côté opposé au volet interne 12, les volets internes 10 et 11 comportent respectivement une suite de languettes et/ou rabats. C'est-à-dire que les panneaux 43, 44 sont reliés respectivement à une de leurs extrémités latérales 45, 46 par une cinquième ligne de pliage 47, 48 à l'élément de renfort 9 formant pilier muni d'un rabat d'extrémité, dit premier rabat 49, 50.

Le premier rabat 49, 50 est rectangulaire par exemple de 80 mm par 30 mm à 160 mm par 110 mm.

Le premier rabat 49, 50 coopère avec la face interne 51 du volet externe 17 de la seconde paroi avant 4.

L'élément de renfort 9 est quant-à-lui replié et bloqué par rapport audit panneau central 43, 44 par le biais d'un rabat latéral trapézoïdal, dit second rabat 52, 53.

Celui-ci est relié au volet externe 14, 15 de la première paroi 5, 7 par une sixième ligne de pliage 54, 55, double, située du côté opposé aux deuxièmes lignes de pliage 19, 20.

Le pilier est formé par la suite qui est formé d'une série de trois languettes verticales 56, 57, 58 ; 59, 60, 61 adjacentes comprises entre les volets internes 10 et 11 et les premiers rabats 49, 50.

Les deux première languettes verticales 56, 57 ; 59, 60 sont rectangulaires et la troisième 58 ; 61 est constituée d'un triangle et/ou trapèze reposant sur un rectangle

Les trois languettes verticales, d'une hauteur égale ou très légèrement supérieure à celle du volet interne 12, sont reliées entre elles par des septièmes lignes de pliage 62.

Les deux premières languettes 56, 57 ; 59, 60 forment le pilier 9 et la troisième languette 58, 61 d'extrémité, est bloquée par encliquetage d'un ergot 63, 64 de blocage, solidaire du second rabat latéral 52, 53 correspondant, dans un évidement 65, 66 le long de la septième ligne de pliage 62 en vis à vis.

Le second rabat forme un côté 67 des premières parois 5, 7 comportant la sixième ligne de pliage 54, 55, en biais par rapport à la verticale sur sa partie supérieure le long de ladite sixième ligne, et comprenant en partie inférieure un troisième rabat 68, rectangulaire, agencé pour coopérer avec la face interne du premier rabat 49, 50 correspondant, la quatrième ligne de pliage 24 de la seconde paroi avant 4 étant d'une épaisseur correspondant à deux épaisseurs de la feuille du carton.

Dans le mode de réalisation plus particulièrement décrit ici, le fond est renforcé.

Chaque volet externe 14, 15 d'une première paroi 5, 7 comprend, du côté opposé aux troisième lignes de pliage 21, 22, et relié par une huitième ligne de pliage 69, 70, un volet inférieur 71, 72 replié sur la face supérieure du fond 2 du plateau pour former un demi double fond au plateau.

Les volets inférieurs 71, 72 sont de forme sensiblement rectangulaire par exemple de 320 mm par 320 mm à 460 mm par 460 mm.

Ils sont par exemple sensiblement symétriques, à l'exception de moyens 73, 74 de verrouillage de l'un avec l'autre, par rapport au plan suivant l'axe 8 et forme ainsi chacun un demi double-fonds du plateau.

Les moyens 73, 74 de verrouillage comportent un tenon sensiblement trapézoïdal sur le bord libre d'un des volets inférieurs 71, 72 adapté pour collaborer avec une rainure sur l'autre dans une liaison du type à queue d'aronde.

Une fois les plateaux 1 formées ceux-ci peuvent être empilés tel que représenté sur les figures 3 et 4.

Leur structure ayant une bonne tenue à la compression leurs dimensions peuvent être adaptées pour occuper un quart de palette P (figure 3) ou une palette entière par quart (figure 4) sans moyen supplémentaire de maintien d'une pile de plateau.

Lors de la superposition des plateaux, les tenons Tr du plateau du dessous dépassent de la paroi correspondante 5, 7 pour former une liaison du type mortaise en s'encastrent dans les évidements complémentaires Er formant ouverture du plateau du dessus.

Dans un autre mode de réalisation le flan comprend également des ouvertures de forme complémentaire aux rabats du pilier de renfort sur la huitième ligne de pliage adapté pour collaborer avec le dépassement en hauteur dudit pilier.

Le montage en manuel d'un plateau à partir du flan selon un mode de réalisation de l'invention va maintenant être plus particulièrement décrit en référence aux figures 5A à 5J.

Sur la figure 5A est présentée la première étape de montage du plateau qu'est la fourniture d'un flan F à plat déplié.

Dans une deuxième étape (figure 5B) l'opérateur replit les volets internes 10, 11, 12 autour de leur ligne de pliage 22, 23 pour former les rembordements des volets internes sur les volets externes.

Le pliage s'effectue à 180° de sorte que les faces des volets soit en contact.

L'opérateur fait alors saillir (flèches 81) l'arête du pilier 9 de renforcement (étape trois, figure 5C), pour former un dièdre. Pour cela, l'opérateur exerce une force dans le plan du flan et pousse dans le sens intérieur du flan comme représenté par les flèches 81.

Cette opération s'effectue par exemple en plaçant une main de part et d'autre des languettes verticales 56, 57 ; 59, 60 sur les volets 10, 58 ; 11, 61.

L'opérateur presse sur les languettes verticales 56, 57 ; 59, 60 et maintient le renfort 9 en forme de pyramide avec une base sur les flans correspondant plus petite que celle recherchée.

En d'autres termes, il maintient les pyramides avec un angle au sommet plus petit que l'angle final ou de stabilité.

Le bord libre 82 oblique dans le plan du flan des languettes verticales 58, 60 correspond alors sensiblement aux sixième lignes de pliage 54, 55.

Les troisièmes rabats 68 dépassent alors des premiers rabats 49, 50, ainsi que les deuxième rabats 52, 53 (qui dépassent sans vis-à-vis).

En référence à la figure 5D, les deuxième rabats sensiblement triangulaires 52, 53 sont lors repliés à 180° suivant les sixième lignes de pliage 67 obliques sur les languettes verticales 58, 61 précédemment repliées (flèches 82).

L'opérateur relâche alors la pression sur le renfort 9 et par effet ressort du carton et/ou par traction de l'opérateur dans le sens inverse de celui pour constituer le renfort (flèches 83) cela écarte la base du renfort 9 (étape cinq, figure 5E).

L'opérateur s'assure et/ou guide les ergots 63, 64 pour les bloquer par encliquetage et encastrement solidaire du second rabat latéral 52, 53 dans l'évidement 65, 66 respectif le long de la septième ligne 54, 55 de pliage lorsqu'ils sont en vis à vis.

L'opérateur replie alors (flèches 84) les volets inférieur 71, 72 avec un angle de 90° par rapport au reste du flan suivant les huitième lignes de pliage 69 (étape six, figure 5F).

Puis, par pliage (flèches 85) autour des deuxièmes lignes de pliage 19, 20 d'un angle de l'ordre de 90°, l'opérateur rapproche les volets inférieur 71, 72 et amène les moyens (73, 74) de verrouillage en position de blocage pour former un double fond au plateau (étape sept, figure 5G).

Le tenon 73 est alors inséré dans la rainure 74 pour former la liaison en queue d'aronde.

L'opérateur bascule alors (flèches 86) l'ensemble par pliage de 90° sur le fond 2 suivant la première ligne de pliage pour former le fond renforcé 87 du plateau 1 (étape huit, figure 5H).

L'ensemble des premiers et troisièmes rabats 49, 68 ; 50, 68 sont alors repliés de 90° vers l'intérieur du plateau (flèches 88) selon la neuvième ligne de pliage 89 (étape neuf, figure 5I).

L'opérateur achève le montage du plateau en rembordant la face avant 4, c'est-à-dire en repliant à 180° (flèches 90) la face interne 13 sur la face externe 17 en suivant la quatrième double ligne de pliage 24 et en repliant l'ensemble à 90° pour former la face avant (étape dix, figure 5J).

L'ensemble est solidarisé par frottement et/ou enclipsage des rebords 30, 31, 32, 33, 34, 35 etc avec le fond et/ou des évidements correspondants.

Comme il va de soi et comme il résulte également de ce qui précède, la présente invention ne se limite pas aux modes de réalisation plus particulièrement décrits.

Elle en embrasse au contraire toutes les variantes et notamment celles où les lignes de pliage sont doubles, et/ou celles où elles comprennent entre deux ligne de pliage une languette de cartons.

## Revendications

1. Plateau (1) en matière en feuille de carton comportant un fond (2) rectangulaire et une ceinture (3) de parois latérales (4, 5, 6, 7), à savoir deux premières parois latérales opposées (5, 7), dites premières parois, symétriques par rapport à un axe transversal (8) du plateau et respectivement munies chacune d'au moins un élément de renfort (9) formant pilier et deux secondes parois (4, 6), à savoir une seconde paroi arrière (6) et une seconde paroi avant (4) de plus petite hauteur que les autres parois, chacune des parois étant formée par un double panneau obtenu par rembordement d'un volet interne (10, 11, 12, 13) sur un volet externe (14, 15, 16, 17), le volet externe (16) de la seconde paroi arrière (6) étant relié au fond par une première ligne de pliage (18), les volets internes (10, 11) desdites premières parois (5, 7) étant reliés auxdits volets externes (14, 15), respectivement, par une troisième ligne de pliage (21, 22) double et les volets internes (12, 13) des secondes parois (4, 6) aux volets externes (16, 17) correspondant par des quatrièmes lignes de pliage (23, 24) doubles, les volets internes (10, 11, 12, 13) respectifs étant de mêmes dimensions ou sensiblement de mêmes dimensions que les volets externes (14, 15, 16, 17) respectifs, leurs périphéries libres (25, 26, 27, 28) opposées auxdites quatrième lignes de pliage (21, 22, 23, 24) doubles étant bloquée par frottement et/ou par encliquetage d'ergots (30, 31 ; 32, 33 ; 34, 35 ; 36, 37, 38) avec la face supérieure (29) et/ou des évidements (39, 40 ; 41, 42) correspondants du fond (2) du plateau, et les volets internes (10, 11) des premières parois (5, 7) comportant chacun un panneau central (43, 44) rectangulaire de longueur l inférieure à la largeur L du fond (2), ledit panneau (43, 44) étant relié à une de ses extrémités latérales (45, 46) par une cinquième ligne de pliage (47, 48) à l'élément de renfort (9) formant pilier muni d'un rabat d'extrémité, dit premier rabat (49, 50) coopérant avec la face interne (51) du volet externe (17) de la seconde paroi avant (4), ledit élément de renfort (9) étant replié et bloqué par rapport audit panneau central (43, 44) par le biais d'un rabat latéral, dit second rabat (52, 53), relié au volet externe (14, 15) de la première paroi (5, 7) par une sixième ligne de pliage (54, 55) double située du côté opposé aux deuxièmes lignes de pliage (19, 20), **caractérisé en ce que** le volet externe (16) de la seconde paroi arrière (6) est relié aux volets externes (14, 15) des deux premières parois (5,7) par des deuxièmes lignes de pliage (19,20) perpendiculaires à la première ligne de pliage (18).

2. Plateau (1) selon la revendication 1, **caractérisé en ce que** l'élément de renfort (9) est formé par trois languettes verticales (56, 57, 58 ; 59, 60, 61), reliées entre elles par des septièmes lignes de pliage (62), les deux premières languettes (56, 57 ; 59, 60) formant ledit pilier (9) et la troisième languette (58, 61), d'extrémité, étant bloquée par encliquetage d'un ergot de blocage solidaire du second rabat latéral (52, 53) correspondant dans un évidement (65, 66) le long de la septième ligne de pliage (62) en vis à vis.

3. Plateau selon l'une quelconque des revendications précédentes, **caractérisé en ce que** le côté (67) du volet externe des premières parois (5, 7) comportant la sixième ligne de pliage (54, 55) est en biais par rapport à la verticale sur sa partie supérieure le long de ladite sixième ligne et comprend en partie inférieure un troisième rabat (68) agencé pour coopérer avec la face interne du premier rabat (49, 50) correspondant, la quatrième ligne de pliage (24) de la seconde paroi avant (4) étant double.

4. Plateau (1) selon l'une quelconque des revendications précédentes, **caractérisé en ce que** chaque volet externe (14, 15) d'une première paroi (5, 7) comprend, du côté opposé aux troisième lignes de pliage (21, 22), et relié par une huitième ligne de pliage (69, 70), un volet inférieur (71, 72) replié sur la face supérieure du fond (2) du plateau pour former un demi double fond au plateau.

5. Plateau selon la revendication 4, **caractérisé en ce que** les deux volets inférieurs formant demi double-fonds comprennent des moyens (73, 74) de verrouillage de l'un avec l'autre.

6. Plateau selon l'une quelconque des revendications précédentes, **caractérisé en ce que** les troisièmes lignes de pliage et la quatrième ligne de pliage de la seconde paroi arrière comprennent des tenons découpés dans lesdites troisième et quatrième lignes, en excroissance par rapport aux volets internes correspondants et le fond du plateau comprend des évidements de forme complémentaire et disposés au droit desdits tenons, pour encastrement des tenons du plateau du dessous.

7. Flan (F), pour la constitution d'un plateau (1), comportant un fond (2) rectangulaire et une ceinture (3) de parois latérales, à savoir deux premières parois latérales opposées (57), dites premières parois, symétriques par rapport à un axe transversal (8) du plateau et deux secondes parois (4, 6), à savoir une seconde paroi arrière (6) et une second paroi avant (4) de plus petite hauteur que les autres parois, chacune de parois étant formée par un volet interne (10, 11, 12, 13) et un volet externe (14, 15, 16, 17), le volet externe (16) de la seconde paroi arrière (6) étant relié au fond par une première ligne de pliage (18), les volets internes (10, 11) desdites premières parois (5, 7) étant reliés auxdits volets externes (14, 15), respectivement, par une troisième ligne de pliage (21, 22) double et les volets internes (12, 13) des secondes parois (4, 6) aux volets externes (12, 13) correspondant par des quatrièmes lignes (23, 24) de pliage doubles, les volets internes (10, 11, 12, 13) respectifs étant de même dimensions ou sensiblement de mêmes dimensions que les volets externes (14, 15, 16, 17) respectifs, et les volets internes (10, 11) des premières parois (5, 7) comportant chacun un panneau central (43, 44) rectangulaire de longueur inférieure à la largeur L du fond (2), ledit panneau (43, 44) étant relié à une de ses extrémités latérales (45, 46) par une cinquième ligne de pliage (47, 48) à un élément de renfort (9) formant pilier lorsque le plateau est formé, muni d'un rabat d'extrémité, dit premier rabat (49, 50) agencé pour coopérer avec la face interne (51) du volet externe (17) de la seconde paroi avant (4) quand le plateau est formé, ledit élément de renfort (9) étant agencé pour être replié et bloqué par rapport audit panneau central (43, 44) par le biais d'un rabat latéral, dit second rabat (52, 53), relié au volet externe (14, 15) de la première paroi (5, 7) par une sixième ligne de pliage (54, 55) double située du côté opposé aux deuxièmes lignes de pliage (19, 20), **caractérisé en ce que** le volet externe (16) de la seconde paroi arrière (6) est relié aux volets externes (14, 15) des deux premières parois (5,7) par des deuxièmes lignes de pliage (19,20) perpendiculaires à la première ligne de pliage (18).

8. Flan selon la revendication 7, **caractérisé en ce que** l'élément de renfort (9) est formé par trois languettes verticales (56, 57, 58), reliées entre elles par des septièmes lignes de pliage (62), les deux premières languettes (56, 57 ; 59, 60) formant ledit pilier et la troisième languette, d'extrémité, étant agencée pour être bloquée par encliquetage d'un ergot (63, 64) de blocage solidaire du second rabat latéral (52, 53) dans un évidement le long de la septième ligne de pliage lorsqu'elle est en vis à vis.

9. Flan selon l'une quelconque des revendications 7 et 8, **caractérisé en ce que** chaque volet externe (14, 15) d'une première paroi (5, 7) comprend du côté opposé aux troisièmes lignes de pliage relié par une huitième ligne de pliage (69, 70) un volet inférieur (71, 72) agencé pour être replié sur la face supérieure du fond (2) du plateau pour former un demi double fond au plateau.

10. Flan selon l'une quelconque des revendications 7 à 9, **caractérisé en ce que** le côté (67) du volet externe des premières parois (5, 7) comportant la sixième ligne de pliage (54, 55) est en biais sur sa partie supérieure le long de ladite sixième ligne de pliage, et comprend en partie inférieure un troisième rabat (68) agencé pour coopérer avec la face interne du premier rabat (49, 50) correspondant, la quatrième ligne de pliage (24) de la seconde paroi avant (4) étant double.

## Patentansprüche

1. Schale (1) aus bahnförmigem Kartonmaterial, umfassend einen rechteckigen Boden (2) und eine Umfassung (3) aus Seitenwänden (4, 5, 6, 7), nämlich zwei ersten gegenüberliegenden Seitenwänden (5, 7), erste Wände genannt, die in Bezug auf eine Querachse (8) der Schale symmetrisch und jede jeweils mit mindestens einem Verstärkungselement (9), das einen Pfeiler bildet, ausgestattet sind, und zwei zweiten Wänden (4, 6), nämlich einer zweiten hinteren Wand (6) und einer zweiten vorderen Wand (4), die von geringerer Höhe als die anderen Wände ist, wobei jede der Wände von einer doppelten Platte gebildet wird, die durch Umbugen einer inneren Klappe (10, 11, 12, 13) über eine äußere Klappe (14, 15, 16, 17) erhalten wird, wobei die äußere Klappe (16) der zweiten hinteren Wand (6) über eine erste Faltlinie (18) mit dem Boden verbunden ist, wobei die inneren Klappen (10, 11) der ersten Wände (5, 7) jeweils über eine dritte doppelte Faltlinie (21, 22) mit den äußeren Klappen (14, 15) verbunden sind und die inneren Klappen (12, 13) der zweiten Wände (4, 6) über vierte doppelte Faltlinien (23, 24) mit den entsprechenden äußeren Klappen (16, 17) verbunden sind, wobei die jeweiligen inneren Klappen (10, 11, 12, 13) die gleichen Abmessungen oder im Wesentlichen die gleichen Abmessungen besitzen wie die jeweiligen äußeren Klappen (14, 15, 16, 17), wobei ihre freien Umfänge (25, 26, 27, 28), die den vierten doppelten Faltlinien (21, 22, 23 24) gegenüberliegen, durch Reibung und/oder durch Verrasten von Nasen (30, 31; 32, 33; 34, 35; 36, 37, 38) mit der oberen Fläche (29) und/oder entsprechenden Aussparungen (39, 40; 41, 42) des Bodens (2) der Schale gesperrt werden, und wobei die inneren Klappen (10, 11) der ersten Wände (5, 7) jede eine rechteckige Mittelplatte (43, 44) einer Länge L, die kleiner als die Breite B des Bodens (2) ist, umfassen, wobei die Platte (43, 44) an einem ihrer Seitenenden (45, 46) über eine fünfte Faltlinie (47, 48) mit dem einen Pfeiler bildenden Verstärkungselement (9) verbunden ist, das mit einer Endlasche ausgestattet ist, erste Lasche (49, 50) genannt, die mit der inneren Fläche (51) der äußeren Klappe (17) der zweiten vorderen Wand (4) zusammenwirkt, wobei das Verstärkungselement (9) gefaltet und in Bezug auf die Mittelplatte (43, 44) vermittels einer Seitenlasche, zweite Lasche (52, 53) genannt, gesperrt ist, die über eine sechste doppelte Faltlinie (54, 55), die auf der den zweiten Faltlinien (19, 20) gegenüberliegenden Seite liegt, mit der äußeren Klappe (14, 15) der ersten Wand (5, 7) verbunden ist, **dadurch gekennzeichnet, dass** die äußere Klappe (16) der zweiten hinteren Wand (6) über zur ersten Faltlinie (18) senkrechte zweite Faltlinien (19, 20) mit den äußeren Klappen (14, 15) der zwei ersten Wände (5, 7) verbunden ist.

2. Schale (1) nach Anspruch 1, **dadurch gekennzeichnet, dass** das Verstärkungselement (9) von drei vertikalen Streifen (56, 57, 58; 59, 60, 61) gebildet wird, die untereinander über siebte Faltlinien (62) verbunden sind, wobei die zwei ersten Streifen (56, 57; 59, 60) den Pfeiler (9) bilden und der dritte, endseitige Streifen (58, 61) durch Verrasten einer Sperrnase, die fest mit der entsprechenden zweiten Seitenlasche (52, 53) verbunden ist, in einer Aussparung (65, 66) entlang der siebten Faltlinie (62) gegenüber gesperrt wird.

3. Schale nach einem der vorstehenden Ansprüche, **dadurch gekennzeichnet, dass** die Seite (67) der äußeren Klappe der ersten Wände (5, 7), die die sechste Faltlinie (54, 55) umfasst, an ihrem oberen Teil entlang der sechsten Linie in Bezug auf die Vertikale schräg ist und im unteren Teil eine dritte Lasche (68) umfasst, die so eingerichtet ist, dass sie mit der inneren Fläche der entsprechenden ersten Lasche (49, 50) zusammenwirkt, wobei die vierte Faltlinie (24) der zweiten vorderen Wand (4) doppelt ist.

4. Schale (1) nach einem der vorstehenden Ansprüche, **dadurch gekennzeichnet, dass** jede äußere Klappe (14, 15) einer ersten Wand (5, 7) auf der den dritten Faltlinien (21, 22) gegenüberliegenden Seite, und über eine achte Faltlinie (69, 70) verbunden, eine untere Klappe (71, 72) umfasst, die über die obere Fläche des Bodens (2) der Schale gefaltet ist, um einen halben doppelten Boden an der Schale zu bilden.

5. Schale nach Anspruch 4, **dadurch gekennzeichnet, dass** die zwei unteren Klappen, die halbe doppelte Böden bilden, Mittel (73, 74) zum Verriegeln miteinander umfassen.

6. Schale nach einem der vorstehenden Ansprüche, **dadurch gekennzeichnet, dass** die dritten Faltlinien und die vierte Faltlinie der zweiten hinteren Wand aus den dritten und vierten Linien ausgeschnittene Zapfen umfassen, die in Bezug auf die entsprechenden inneren Klappen vorspringen, und der Boden der Schale Aussparungen umfasst, die von komplementärer Form und aufrecht zu den Zapfen angeordnet sind, zum Aufnehmen der Zapfen der darunterliegenden Schale.

7. Rohling (F) zum Aufbau einer Schale (1), umfassend einen rechteckigen Boden (2) und eine Umfassung (3) aus Seitenwänden, nämlich zwei ersten gegenüberliegenden Seitenwänden (57), erste Wände genannt, die in Bezug auf eine Querachse (8) der Schale symmetrisch sind, und zwei zweiten Wänden (4, 6), nämlich einer zweiten hinteren Wand (6) und einer zweiten vorderen Wand (4), die von geringerer Höhe als die anderen Wände ist, wobei jede der Wände von einer inneren Klappe (10, 11, 12, 13) und einer äußeren Klappe (14, 15, 16, 17) gebildet wird, wobei die äußere Klappe (16) der zweiten hinteren Wand (6) über eine erste Faltlinie (18) mit dem Boden verbunden ist, wobei die inneren Klappen (10, 11) der ersten Wände (5, 7) jeweils über eine dritte doppelte Faltlinie (21, 22) mit den äußeren Klappen (14, 15) verbunden sind und die inneren Klappen (12, 13) der zweiten Wände (4, 6) über vierte doppelte Faltlinien (23, 24) mit den entsprechenden äußeren Klappen (12, 13) verbunden sind, wobei die jeweiligen inneren Klappen (10, 11, 12, 13) die gleichen Abmessungen oder im Wesentlichen die gleichen Abmessungen besitzen wie die jeweiligen äußeren Klappen (14, 15, 16, 17), und wobei die inneren Klappen (10, 11) der ersten Wände (5, 7) jede eine rechteckige Mittelplatte (43, 44) einer Länge, die kleiner als die Breite B des Bodens (2) ist, umfassen, wobei die Platte (43, 44) an einem ihrer Seitenenden (45, 46) über eine fünfte Faltlinie (47, 48) mit einem Verstärkungselement (9) verbunden ist, das einen Pfeiler bildet, wenn die Schale gebildet wird, ausgestattet mit einer Endlasche, erste Lasche (49, 50) genannt, die so eingerichtet ist, dass sie mit der inneren Fläche (51) der äußeren Klappe (17) der zweiten vorderen Wand (4) zusammenwirkt, wenn die Schale gebildet wird, wobei das Verstärkungselement (9) so eingerichtet ist, dass es gefaltet und in Bezug auf die Mittelplatte (43, 44) vermittels einer Seitenlasche, zweite Lasche (52, 53) genannt, gesperrt wird, die über eine sechste doppelte Faltlinie (54, 55), die auf der den zweiten Faltlinien (19, 20) gegenüberliegenden Seite liegt, mit der äußeren Klappe (14, 15) der ersten Wand (5, 7) verbunden ist, **dadurch gekennzeichnet, dass** die äußere Klappe (16) der zweiten hinteren Wand (6) über zur ersten Faltlinie (18) senkrechte zweite Faltlinien (19, 20) mit den äußeren Klappen (14, 15) der zwei ersten Wände (5, 7) verbunden ist.

8. Rohling nach Anspruch 7, **dadurch gekennzeichnet, dass** das Verstärkungselement (9) von drei vertikalen Streifen (56, 57, 58) gebildet wird, die untereinander über siebte Faltlinien (62) verbunden sind, wobei die zwei ersten Streifen (56, 57; 59, 60) den Pfeiler bilden und der dritte, endseitige Streifen so eingerichtet ist, dass er durch Verrasten einer Sperrnase (63, 64), die fest mit der zweiten Seitenlasche (52, 53) verbunden ist, in einer Aussparung entlang der siebten Faltlinie gesperrt wird, wenn sich diese gegenüber befindet.

9. Rohling nach einem der Ansprüche 7 und 8, **dadurch gekennzeichnet, dass** jede äußere Klappe (14, 15) einer ersten Wand (5, 7) auf der den dritten Faltlinien gegenüberliegenden Seite, über eine achte Faltlinie (69, 70) verbunden, eine untere Klappe (71, 72) umfasst, die so eingerichtet ist, dass sie über die obere Fläche des Bodens (2) der Schale gefaltet wird, um einen halben doppelten Boden an der Schale zu bilden.

10. Rohling nach einem der Ansprüche 7 bis 9, **dadurch gekennzeichnet, dass** die Seite (67) der äußeren Klappe der ersten Wände (5, 7), die die sechste Faltlinie (54, 55) umfasst, an ihrem oberen Teil entlang der sechsten Faltlinie schräg ist und im unteren Teil eine dritte Lasche (68) umfasst, die so eingerichtet ist, dass sie mit der inneren Fläche der entsprechenden ersten Lasche (49, 50) zusammenwirkt, wobei die vierte Faltlinie (24) der zweiten vorderen Wand (4) doppelt ist.

## Claims

1. Tray (1) made from cardboard sheet material comprising a rectangular base (2) and a ring (3) of side walls (4, 5, 6, 7), namely two opposed first side walls (5, 7), referred to as first walls, symmetric with respect to a transverse axis (8) of the tray and respectively each provided with at least one reinforcing element (9) forming a pillar and two second walls (4, 6), namely a second rear wall (6) and a second front wall (4) of lesser height than the other walls, with each one of the walls being formed by a double panel obtained by folding an internal section (10, 11, 12, 13) over an external section (14, 15, 16, 17), with the external section (16) of the second rear wall (6) being attached to the base by a first fold line (18), with the internal sections (10, 11) of said first walls (5, 7) being attached to said external sections (14, 15), respectively, by a third double fold line (21, 22) and the internal sections (12, 13) of the second walls (4, 6) to the corresponding external sections (16, 17) by fourth double fold lines (23, 24), with the respective internal sections (10, 11, 12, 13) having the same dimensions, or essentially the same dimensions as the respective external sections (14, 15, 16, 17), with the free peripheries (25, 26, 27, 28) thereof opposite said fourth double fold lines (21, 22, 23, 24) being locked by friction and/or by snapping of lugs (30, 31; 32, 33; 34, 35; 36, 37, 38) with the upper face (29) and/or corresponding recesses (39, 40; 41, 42) of the base (2) of the tray, and internal sections (10, 11) of the first walls (5, 7) each comprising a central rectangular panel (43, 44) of length 1 less than width L of the base (2), said panel (43, 44) being attached at one of its side ends (45, 46) by a fifth fold line (47, 48) to the reinforcing element (9) forming a pillar provided with an end flap, referred to as first flap (49, 50) engaging with the internal face (51) of the external section (17) of the second front wall (4), said reinforcing element (9) being folded and locked with respect to said central panel (43, 44) by means of a lateral flap, referred to as second flap (52, 53), attached to the external section (14, 15) of the first wall (5, 7) by a sixth double fold line (54, 55) located on the opposite face to the second fold lines (19, 20), **characterised in that** the external section (16) of the second rear wall (6) is attached to the external sections (14, 15) of the first two walls (5,7) by second fold lines (19,20) perpendicular to the first fold line (18).

2. Tray (1) according to claim 1, **characterised in that** the reinforcing element (9) is formed by three vertical tabs (56, 57, 58; 59, 60, 61), attached together by seventh fold lines (62), with the first two tabs (56, 57; 59, 60) forming said pillar (9) and with the third end tab (58, 61) being locked by snapping of a locking lug integral with the corresponding second lateral flap (52, 53) in a recess (65, 66) along the seventh fold line (62) opposite.

3. Tray as claimed in any preceding claim, **characterised in that** the face (67) of the external section of the first walls (5, 7) comprising the sixth fold line (54, 55) is at an angle in relation to the vertical on the upper portion thereof along said sixth line and comprises in the lower portion a third flap (68) arranged to engage with the internal face of the first corresponding flap (49, 50), with the fourth fold line (24) of the second front wall (4) being double.

4. Tray (1) as claimed in any preceding claim, **characterised in that** each external section (14, 15) of a first wall (5, 7) comprises, on the face opposite the third fold lines (21, 22), and attached by an eighth fold line (69, 70), a lower section (71, 72) folded onto the upper face of the base (2) of the tray in order to form a semi double base at the tray.

5. Tray according to claim 4, **characterised in that** the two lower sections forming a semi double-base include means (73, 74) for locking one with the other.

6. Tray as claimed in any preceding claim, **characterised in that** the third fold lines and the fourth fold line of the second rear wall includes tenons cut in said third and fourth lines, protruding in relation to the corresponding internal sections and the base of the tray comprises recesses of complementary shape and arranged in line with said tenons, for embedding of the tenons of the bottom tray.

7. Blank (F), for the constitution of a tray (1), comprising a rectangular base (2) and a ring (3) of side walls, namely two opposed first side walls (57), referred to as first walls, symmetric with respect to a transverse axis (8) of the tray and two second walls (4, 6), namely a second rear wall (6) and a second front wall (4) of lesser height than the other walls, with each of the walls being formed by an internal section (10, 11, 12, 13) and an external section (14, 15, 16, 17), with the external section (16) of the second rear wall (6) being attached to the base by a first fold line (18), with the internal sections (10, 11) of said first walls (5, 7) being attached to said external sections (14, 15), respectively, by a third double fold line (21, 22) and the internal sections (12, 13) of the second walls (4, 6) to the corresponding external sections (12, 13) by fourth double fold lines (23, 24), with the respective internal sections (10, 11, 12, 13) being of the same dimensions or substantially of the same dimensions as the respective external sections (14, 15, 16, 17), and the internal sections (10, 11) of the first walls (5, 7) each comprising a central rectangular panel (43, 44) of length less than the width L of the base (2), said panel (43, 44) being attached at one of its side ends (45, 46) by a fifth fold line (47, 48) to a reinforcing element (9) forming a pillar when the tray is formed, provided with an end flap, referred to as the first flap (49, 50) arranged to engage with the internal face (51) of the external section (17) of the second front wall (4) when the tray is formed, said reinforcing element (9) being arranged to be folded and locked in relation to said central panel (43, 44) by means of a lateral flap, referred to as second flap (52, 53), attached to the external section (14, 15) of the first wall (5, 7) by a sixth double fold line (54, 55) located on the opposite face to the second fold lines (19, 20), **characterised in that** the external section (16) of the second rear wall (6) is attached to the external sections (14, 15) of the first two walls (5, 7) by second fold lines (19, 20) perpendicular to the first fold line (18).

8. Blank according to claim 7, **characterised in that** the reinforcing element (9) is formed by three vertical tabs (56, 57, 58), attached together by seventh fold lines (62), with the first two tabs (56, 57; 59, 60) forming said pillar and the third end tab being arranged to be locked by snapping of a blocking lug (63, 64) integral with the second lateral flap (52, 53) in a recess along the seventh fold line when it is opposite.

9. Blank according to any of claims 7 and 8, **characterised in that** each external section (14, 15) of a first wall (5, 7) comprises on the face opposite the third fold lines attached by an eighth fold line (69, 70) a lower section (71, 72) arranged to be folded onto the upper face of the base (2) of the tray in order to form a semi double base at the tray.

10. Blank according to any of claims 7 to 9, **characterised in that** the face (67) of the external section of the first walls (5, 7) comprising the sixth fold line (54, 55) is at an angle on the upper portion thereof along said sixth fold line, and comprises in the lower portion a third flap (68) arranged to engage with the internal face of the first corresponding flap (49, 50), with the fourth fold line (24) of the second front wall (4) being double.
